# EUROPÄISCHE PATENTSCHRIFT

(11) **EP 3 386 886 B1**
(45) Veröffentlichungstag und Bekanntmachung des Hinweises auf die Patenterteilung: **06.08.2025**
(21) Anmeldenummer: 16790524.9
(22) Anmeldetag: 02.11.2016
(51) Int. Cl.: B65D 85/10, B65B 19/22, B65B 61/02, B65B 61/18

(54) **PACKUNG FÜR ZIGARETTEN SOWIE VERFAHREN UND VORRICHTUNG ZUM HERSTELLEN DERSELBEN**
PACK FOR CIGARETTES AND METHOD AND APPARATUS FOR PRODUCING SAID PACK
EMBALLAGE POUR CIGARETTES, ET PROCÉDÉ ET DISPOSITIF DE FABRICATION ASSOCIÉS

(30) Priorität: 10.12.2015 DE 102015016043; 05.02.2016 DE 102016001297
(43) Veröffentlichungstag der Anmeldung: 17.10.2018
(62) Teilanmeldung aus: 19158678.3
(73) Patentinhaber: Focke & Co. (GmbH & Co. KG), 27283 Verden (DE)
(72) Erfinder: BUSE, Henry, 27374 Visselhövede (DE)
(74) Vertreter: Aulich, Martin
(86) Internationale Anmeldenummer: PCT/EP2016/001819
(87) Internationale Veröffentlichungsnummer: WO 2017/097388

(56) Entgegenhaltungen:
- EP-A1- 0 691 267
- EP-A2- 1 770 015
- WO-A1-02/079051
- WO-A1-2010/066543
- WO-A1-2013/120913
- WO-A2-2009/004421
- DE-A1- 4 041 743
- DE-U1- 202004 000 278
- US-A1- 2018 343 880

## Beschreibung

Die Erfindung betrifft Packungen für Zigaretten mit den Merkmalen des Oberbegriffs des Anspruchs 1, ein Verfahren zur Herstellung solcher Packungen mit den Merkmalen des Oberbegriffs des Anspruchs 11 sowie eine Herstellvorrichtung mit den Merkmalen des Oberbegriffs des Anspruchs 17.

Dichtpackungen für Zigaretten bestehen aus einem Folien- bzw. Dichtblock als Innenpackung und einer Außenpackung, insbesondere in der Ausführung als Klappschachtel. Der Dichtblock ist mit einer Öffnungshilfe versehen, bei der eine mehrfach benutzbare, durch geeigneten Kleber fixierte Verschlusslasche durch Abziehen in die Öffnungsstellung und danach wieder in die Schließstellung gebracht werden kann. In der Öffnungsstellung ist eine Entnahmeöffnung des Folienblocks freigelegt.

Bekannt sind auch bereits Packungen, bei denen eine Verschlusslasche mit einer in der Folie vorgesehenen Öffnungslasche verbunden ist (EP1770015) oder bei denen die Verschlusslasche mit einem Betätigungslappen an der Innenseite eines Deckels - Deckel-Vorderwand - einer Klappschachtel fixiert ist. Beim Öffnen des Deckels der Außenpackung wird demnach die Verschlusslasche (selbsttätig) mit in die Öffnungsstellung bewegt. Beim Schließen des Deckels wird so auch die Verschlussstellung geschaffen (WO 2013/120913).

In der WO 02/079051 A1 ist ein in einem aufwendigen Tiefziehverfahren hergestelltes formstabiles, becherförmiges Innenteil für Zigaretten gezeigt, dessen Entnahmeöffnung von einem Verschlussetikett überdeckt ist.

In der DE 20 2004 000 278 U1 ist eine Folienpackung für Hygiene-Feuchttücher gezeigt, in dessen Oberseite ein aus Hartkunststoff im Gießverfahren hergestelltes, kleinformatiges, eine Entnahmeöffnung für die Hygiene-Feuchttücher überdeckendes Verschlusselement eingelassen ist, welches einen im Wesentlichen viereckigen Rahmen und einen am Rahmen gehaltenen Deckel umfasst.

Es ist Aufgabe der Erfindung, die Technologie hinsichtlich des Aufbaus, der Funktionalität und der Herstellung von Dichtpackungen für Zigaretten weiterzuentwickeln und zu verbessern, insbesondere hinsichtlich der Struktur der Öffnungshilfe.

Zur Lösung dieser Aufgabe ist die erfindungsgemäße Packung mit den Merkmalen des Anspruchs 1 ausgebildet.

Eine Besonderheit der Innovation besteht demnach darin, dass die Entnahmeöffnung nicht beim erstmaligen Öffnen der Packung durch Entfernen eines Öffnungsstücks bzw. einer Öffnungslasche der (Dicht-)Folie entsteht. Vielmehr wird der Folienblock mit einer vorgefertigten Entnahmeöffnung versehen. Vorzugsweise wird diese im Bereich einer (fortlaufenden) Folienbahn für die Herstellung von Zuschnitten für den Folienblock angebracht, und zwar durch Schneiden oder Stanzen in einer Position, die der packungsgemäßen Stellung entspricht.

Die Öffnung bzw. Entnahmeöffnung ist (vollständig) von einer Verschlusslasche abgedeckt. Überdeckungsränder sind mittels Dauerkleber, vorzugsweise Pressure Sensitive Adhesives (PSA-Kleber) mit einem die Öffnung umgebenden Rand der Folie verbunden ist. Die Verschlusslasche wird vorzugsweise ebenfalls im Bereich der Folienbahn positionsgerecht angebracht, und zwar alternativ vor oder nach dem Herstellen der (Entnahme-)Öffnung. Besonders vorteilhaft ist ein Verfahren, bei dem zuerst die Verschlusslasche in packungsgerechter Position an der Folienbahn angebracht und sodann im Bereich der Verschlusslasche eine die Entnahmeöffnung der Packung bildende Öffnung hergestellt wird durch Stanzen oder durch Laser.

Gemäß einer weiteren Ausführungsform ist die Offnungshilfe für den Folien- bzw. Dichtblock in die aus mindestens zwei Lagen bzw. Einzelfolien bestehende (Laminat-)Folie integriert. Von den überwiegend vollflächig miteinander (durch Leim) verbundenen Lagen bzw. Folien, bildet eine Lage bzw. Einzelfolie (an der Außenseite des Folienblocks) eine Verschlusslasche, die andere (innenliegende) Lage bzw. Einzelfolie bildet die Entnahmeöffnung. Insbesondere ist durch entsprechende Stanzung im Bereich der inneren Lage bzw. Einzelfolie eine Öffnungslasche gebildet, die aufgrund Verbindung mit der Verschlusslasche der anderen Einzelfolie bei Betätigen der Öffnungshilfe in eine Öffnungsstellung gebracht wird und so die Entnahmeöffnung schafft bzw. frei gibt. Eine Besonderheit bei dieser Ausführung ist die ausgewählte Positionierung von Leimfeldern, insbesondere in einer U-förmigen Flächenstruktur, zur (lösbaren) Verbindung von Elementen der Öffnungshilfe miteinander.

Eine weitere Besonderheit besteht darin, dass bei der Herstellung der Zuschnitte, insbesondere bei der Herstellung der fortlaufenden zwei- oder mehrlagigen Folie im Bereich eines jeden herzustellenden Zuschnitts Vorbereitungen für eine Öffnungshilfe des Folienblocks getroffen werden. Dabei werden strukturierte Leimbilder aus mehrfach wirkendem Kleber, insbesondere PSA-Kleber, zum lösbaren Fixieren der durch die äußere Lage bzw. Einzelfolie gebildete Verschlusslasche im Bereich einer Entnahmeöffnung auf die Einzelfolie aufgebracht. Vorzugsweise ist eine bzw. die innenseitige Einzelfolie der Laminatfolie mit einer insbesondere U-förmigen Schwächungslinie oder durchgehenden Stanzung versehen zur Definition einer Öffnungslasche, die mit dem Flächenkleber zum Verbinden der Lagen der Folie versehen bzw. mit der Außenlage und so mit einem Teilbereich der Verschlusslasche verbunden ist.

Eine weitere Besonderheit der Öffnungshilfe besteht darin, dass eine vorzugsweise sich über die volle Breite der Verschlusslasche erstreckende end- bzw. randseitige Griff- oder Betätigungslasche frei von Kleber und vorzugsweise einlagig ausgebildet ist. Die Betätigungslasche ist insbesondere über eine Leimverbindung an der Innenseite einer Deckel-Vorderwand einer Klappschachtel fixiert, sodass beim Öffnen des Deckels die Verschlusslasche in eine Öffnungsstellung gelangt.

Verfahren und Vorrichtung dienen zur Anbringung von Öffnungshilfen unterschiedlicher Ausführung an einer fortlaufenden Bahn oder an einer mehrlagigen Bahn. Die innovative Besonderheit besteht darin, dass bei dem Herstellungsverfahren die (Entnahme-)Öffnung im Bereich der fortlaufenden Folienbahn hergestellt bzw. freigelegt wird. Die Bahn wird durch geeignete (optoelektronische) Sensoren abgetastet, die in der Lage sind, das Vorhandensein der Öffnung, deren korrekte Ausbildung und Positionierung zu prüfen. Besonders wichtig ist die Wirkung eines (optoelektronischen) Sensors im Bereich der Folienbahn im Anschluss an die Anbringung der Verschlusslasche und der (Entnahme-)Öffnung, wobei der Sensor an der Innenseite der Bahn angeordnet ist und durch farbliche und/oder graphische Kontraste zwischen der freien Fläche der Verschlusslasche (im Bereich der Öffnung) und der umgebenden Folie das Vorhandensein der Verschlusslasche exakt im Bereich der Öffnung erfasst.

Weiterhin werden die vorzugsweise mit Leim (PSA-Leim) versehenen Verschlusslaschen im Bereich der (anschließend herzustellenden) Öffnungen an der Bahn angebracht. Auch die korrekte Positionierung der Verschlusslaschen wird durch Sensoren überprüft, die der Bahn an geeigneter Stelle zugeordnet sind.

Schließlich werden komplette, verarbeitungsfähige Zuschnitte von der Bahn abgetrennt, mit der Sicherheit, dass die Entnahmeöffnung und die Verschlusslasche an korrekter Stelle positioniert sind.

Ausführungsbeispiele der Packungen, von Verpackungsmaterial sowie Verfahren und Vorrichtungen werden nachfolgend anhand der Zeichnungen erläutert. Es zeigt:
- Fig. 1: einen Folienblock bzw. Dichtblock mit Zigaretten in perspektivischer Darstellung,
- Fig. 2: eine komplette (Zigaretten-)Packung in geöffneter Stellung, ebenfalls in Perspektive,
- Fig. 3: einen stirnseitigen Teilbereich der Packung gemäß Fig. 2 im Vertikalschnitt III-III, bei vergrößertem Maßstab,
- Fig. 4: eine Darstellung analog Fig. 3 für ein anderes Ausführungsbeispiel,
- Fig. 5: einen ausgebreiteten Zuschnitt für einen Folienblock gemäß Fig. 1 in der Ausführung gemäß Fig. 4,
- Fig. 6: einen Querschnitt VI-VI des Zuschnitts in Fig. 5, bei vergrößertem Maßstab,
- Fig. 7: einen Zigaretten-(Dicht-)Block einer anderen Ausführungsform in Perspektive,
- Fig. 8: eine (Zigaretten-)Packung mit Klappschachtel in geöffneter Stellung in perspektivischer Darstellung,
- Fig. 9: einen Zuschnitt für eine Innen-Packung bzw. einen Folienblock in der Ausführung gemäß Fig. 7,
- Fig. 10: einen Querschnitt X-X des Zuschnitts gemäß Fig. 9, in vergrößertem Maßstab,
- Fig. 11: eine weitere Ausführungsform einer (Zigaretten-)Packung bei geöffnetem Deckel einer Außenpackung in Perspektive,
- Fig. 12: einen Vertikalschnitt eines deckelseitigen Bereichs der Packung gemäß Fig. 11 in der Schnittebene XII-XII in vergrößertem Maßstab,
- Fig. 13: einen Zuschnitt für eine Innenpackung bzw. einen Folienblock in der Ausführung gemäß Fig. 11, Fig. 12,
- Fig. 14: einen Querschnitt XIV-XIV durch den Zuschnitt gemäß Fig. 13 in vergrößertem Maßstab,
- Fig. 15: einen Ausschnitt einer Einrichtung zum Fertigen von Folienbahnen für die Herstellung von Zuschnitten gemäß Fig. 5 in perspektivischer Darstellung, wobei anders als bei der erfindungsgemäßen Vorrichtung gemäß Anspruch 17 vorgesehen ist, dass eine Stanzung zur Bildung einer Entnahmeöffnung in Bewegungsrichtung der Folienbahn vor dem Aufbringen der Öffnungshilfe auf die Folienbahn erfolgt,
- Fig. 16: einen Ausschnitt analog Fig. 15 mit einer Fertigungsalternative, wobei anders als bei der erfindungsgemäßen Vorrichtung gemäß Anspruch 17 vorgesehen ist, dass eine Stanzung zur Bildung einer Entnahmeöffnung in Bewegungsrichtung der Folienbahn vor dem Aufbringen der Öffnungshilfe auf die Folienbahn erfolgt,
- Fig. 17: einen Ausschnitt einer Fertigungseinrichtung für Zuschnitte mit den Merkmalen der Fig. 4, wobei anders als bei der erfindungsgemäßen Vorrichtung gemäß Anspruch 17 vorgesehen ist, dass eine Stanzung zur Bildung einer Entnahmeöffnung in Bewegungsrichtung der Folienbahn vor dem Aufbringen der Öffnungshilfe auf die Folienbahn erfolgt,
- Fig. 18: eine weitere Ausführung einer Einrichtung zum Vorbereiten von Folienbahnen in schematischer Seitenansicht,
- Fig. 19: einen Ausschnitt XIX der Vorrichtung gemäß Fig. 18 in vergrößertem Maßstab.

Die Ausführungsbeispiele der Zeichnungen befassen sich mit der Gestaltung von Packungen für Zigaretten 10. Eine formierte, nämlich aus (mehreren) Reihen bestehende Zigarettengruppe ist Inhalt einer Innenpackung, nämlich eines Folienblocks 11. Dieser besteht aus vorzugsweise einem Zuschnitt 12 aus Folie, insbesondere aus einer feuchtigkeits- und aromadichten Folie. Die Gruppe der Zigaretten 10 wird vorzugsweise vollständig, d. h. an allen Seiten, von dem Zuschnitt umhüllt, bildet demnach einen Dichtblock mit Innen-Vorderwand 13, Innen-Rückwand 14, Innen-Seitenwänden 15, Innen-Bodenwand 16 und Innen-Stirnwand 17. Der Zuschnitt 12 ist so ausgebildet bzw. um die Gruppe der Zigaretten 10 herumgefaltet, dass die Innen-Stirnwand 17 frei von Faltungen ist, also eine durchgehend geschlossene Wandung bildet. In diesem Bereich ist eine Öffnungshilfe 18 angebracht, die den leichten, insbesondere selbsttätigen Zugang zum Packungsinhalt ermöglicht. Der Folienblock 11 bildet zu diesem Zweck eine Entnahmeöffnung 19 im stirnseitigen Bereich. Vorzugsweise erstreckt sich die Entnahmeöffnung 19 im Bereich der Innen-Stirnwand 17 und einem anschließenden, stirnseitigen Teilstück der Innen-Vorderwand 13. Die Entnahmeöffnung 19 ist vorzugsweise mittig angeordnet, mit (deutlich) geringerer Breite als der Folienblock 11.

Die Entnahmeöffnung 19 ist - bei geschlossener Packung - überdeckt von einem Verschlussmittel, insbesondere einer Verschlusslasche 20. Diese überdeckt die Entnahmeöffnung 19 vorzugsweise vollständig und bildet vorzugsweise ringsherum einen streifenförmigen Überstand mit Längsstreifen 21 und Querstreifen 22. Ein Verankerungsstreifen 23 ist dauerhaft mit dem Folienblock 11 verbunden, insbesondere als Schenkel der Verschlusslasche 20 im Bereich der Innen-Rückwand 14. Die vorgenannten Randstreifen 21, 22, 23 sind durch Klebung mit dem Folienblock 11 verbunden, jeweils in einem die Entnahmeöffnung 19 umgebenden Randstreifen. Mindestens die Längsstreifen 21 und der Querstreifen 22 sind mit lösbarem und mehrfach wirkendem Kleber fixiert, insbesondere PSA-Kleber.

Die Verschlusslasche 20 ist in einem Endbereich, nämlich im Bereich eines in die Innen-Vorderwand 13 ragenden Schenkels mit einer Griff- bzw. Betätigungslasche 24 versehen. Diese ist mindestens an der der Innen-Vorderwand 13 zugekehrten Seite leimfrei und kann dadurch erfasst werden. Die Betätigungslasche 24 erstreckt sich vorzugsweise über die volle Breite der Verschlusslasche 20 als Randstreifen derselben.

Eine Besonderheit besteht darin, dass die Betätigungslasche 24 bei den gezeigten Ausführungsbeispielen mit einem bewegbaren Teil einer Außenpackung 25 verbunden ist. Die Außenpackung ist hier eine Klappschachtel mit Schachtelteil 26 und Deckel 27. Dieser ist im Bereich einer Schachtel-Rückwand 28 mit einer Deckel-Rückwand 29 über ein Liniengelenk 30 schwenkbar mit dem Schachtelteil 26 verbunden.

Die Verschlusslasche 20 ist mit dem Deckel 27 verbunden, derart, dass beim Öffnen desselben die Verschlusslasche 20 ebenfalls in Öffnungsstellung gelangt (Fig. 3, Fig. 4). Zu diesem Zweck ist die Betätigungslasche 24 der Verschlusslasche 20 mit dem Deckel, nämlich mit einer Deckel-Vorderwand 31, verbunden. Insbesondere durch Leim bzw. durch einen sich in Längsrichtung der Betätigungslasche 24 erstreckenden Leimstreifen 32. Dieser ist an der Außenseite der Betätigungslasche 24 angebracht. Bei der Herstellung der Packung bzw. beim Einführen des Folienblocks 11 in die Außenpackung 25 wird in der Schließstellung des Deckels 27 die Verbindung mit der Betätigungslasche 24 über den Leimstreifen 32 hergestellt. Vorzugsweise ist an der Innenseite der Deckel-Vorderwand 31 ein Deckel-Innenlappen 33 angebracht. Mit diesem ist die Betätigungslasche 24 (dauerhaft) verbunden. Beim Schließen des Deckels 27 kehrt auch die Verschlusslasche 20 in die Schließstellung (Fig. 1) zurück.

Der Folienblock 11 ist vorzugsweise als Dichtblock ausgebildet, gemäß Fig. 1 mit einer Kuvertfaltung im Bereich der Innen-Seitenwände 15. Auch im Bereich der Bodenwand 16 sind einander überdeckende Faltlappen, vorzugsweise als Kuvertfaltung, gebildet. Die Faltlappen sind durch thermisches Siegeln dicht miteinander verbunden. Weiterhin ist innerhalb des Folienblocks 11 ein Stützorgan angeordnet, insbesondere ein Tray 34 bekannter Ausführung, vorzugsweise mit Vorderwand, Seitenlappen und Bodenwand.

Eine Besonderheit besteht darin, dass die Entnahmeöffnung 19 frei ist, also ohne den bei der Vorbereitung des Zuschnitts 12 im Bereich der Entnahmeöffnung 19 liegenden Öffnungslappen 35. Dieser ist Teil der Folie im Bereich der Entnahmeöffnung 19. Bei dem Ausführungsbeispiel gemäß Fig. 1 bis Fig. 3 ist der Öffnungslappen 35 vollständig beseitigt. Der Zuschnitt ist demnach mit einer Ausnehmung versehen, die bei der fertigen Packung - Folienblock 11 - die Entnahmeöffnung 19 bildet. Zu diesem Zweck wird im Bereich des ungefalteten Zuschnitts, vorzugsweise im Bereich einer fortlaufenden Folienbahn 36 zum Herstellen der Zuschnitte 12 ein exakt auf die Gestaltung des Folienblocks 11 ausgerichtete Stanzung angebracht, und zwar bei dem Ausführungsbeispiel der Fig. 1 bis 3 eines ringerherum geschlossene Stanzung, die zu einer im Wesentlichen rechteckigen Ausnehmung entsprechend der Entnahmeöffnung 19 führt, insbesondere mit leicht konvergierenden - zur Betätigungslasche 24 - Rändern. Der Öffnungslappen 35 fällt demnach als Zuschnittteil an und wird beseitigt.

Alternativ (Fig. 4, Fig. 5, Fig. 6) wird eine U-förmige Stanzung im Zuschnitt 12 bzw. der Folienbahn 36 angebracht zur Bildung einer Öffnung. Der entstehende Öffnungslappen 35 bleibt entlang einer Kante 37 in Verbindung mit dem Zuschnitt 12. Der Öffnungslappen 35 wird hier aus dem Bereich der Entnahmeöffnung 19 herausgefaltet und an eine Wandung des Folienblocks 11 angelegt, vorliegend (Fig. 4, Fig. 5) an die Innenseite der Innen-Rückwand 14. Auch hier ist demnach eine freie Öffnung gebildet als Entnahmeöffnung 19. Der Öffnungslappen 35 wird vorzugsweise mit der Wandung des Folienblocks 11 verbunden, insbesondere durch Verklebung und/oder durch thermisches Siegeln, vorliegend mit zwei Siegelstreifen 38.

Eine Besonderheit ist die Ausbildung der Leimbereiche bzw. des Leimbildes zum (lösbaren) Verbinden der Verschlusslasche 20 mit dem Folienblock 11. Wie insbesondere aus Fig. 5 ersichtlich, ist die Verschlusslasche 20 mit einem rahmenartig ausgebildeten, die Entnahmeöffnung 19 umgebenden Leimbild versehen. Dieses kann bei der Herstellung an der (aus einem gesonderten Zuschnitt bestehenden) Verschlusslasche 20 und/oder am Zuschnitt 12 angebracht sein.

Das Leimbild (vorzugsweise PSA-Kleber), insbesondere mit Längsstreifen 21, Querstreifen 22 und Verankerungsstreifen 23, ist mit unterschiedlicher Haftwirkung ausgebildet, entsprechend der Beanspruchung beim Öffnen und beim Schließen des Folienblocks 11. Vorzugsweise ist mindestens der Querstreifen 22 mit geringerer Haftwirkung ausgebildet als die übrigen Abschnitte des Leimbildes. Vorliegend sind auch Anfangsschenkel 39 der Längsstreifen 21 mit geringerer Haftwirkung ausgebildet, sodass insbesondere die Einleitung des Öffnungsvorgangs für die Verschlusslasche 20 erleichtert ist. Die weiteren Teile des Leimbildes, nämlich die Längsstreifen 21 und der Querstreifen 22, sind mit höherer Haltkraft ausgebildet, vorzugsweise durchgängig mit derselben Haltekraft. Alternativ kann der Verankerungsstreifen 23 mit nochmals erhöhter Haltekraft ausgebildet sein, um die dauerhafte Fixierung der Öffnungslasche 20 am Folienblock 11 zu gewährleisten.

Die unterschiedlichen Halte- bzw. Verbindungswirkungen der Bereiche des Leimbildes können durch entsprechende Auswahl unterschiedlicher Leimarten bewirkt werden und/oder durch unterschiedliche Schichtdicken und/oder durch unterschiedliche Strukturen des Querstreifens 22 einerseits und der Längsstreifen 21 andererseits erreicht werden.

Diese Gestaltung der Leimverbindung der Verschlusslasche 20 mit dem Folienblock 11 kann auch bei herkömmlichen (Dicht-)Packungen und bei Packungen entsprechend Fig. 11 bis Fig. 14 angewendet werden. Bei den angesprochenen herkömmlichen Packungen kann es sich um solche handeln, bei denen der Öffnungslappen 35 in der Ausgangsstellung bleibt und mit der Verschlusslasche 20 verbunden ist.

Bei dem Folienblock 11 gemäß Fig. 1, Fig. 2 und dem hierzu passenden Zuschnitt 12 gemäß Fig. 5 sind die Innen-Seitenwände 15 durch trapezförmige Faltlappen gebildet. Fig. 7 bis Fig. 10 befasst sich mit einer Alternative hinsichtlich der Ausbildung der Öffnungshilfe 18, aber auch hinsichtlich der Ausbildung des Folienblocks 11. Dieser weist im Bereich der Innen-Seitenwände 15 Verbindungsnähte in der Ausführung als Flossennaht auf. Des Weiteren ist hier die Innen-Bodenwand 16 frei von Faltungen. Eine Quernnaht 40 befindet sich im Bereich einer Innen-Rückwand 14, insbesondere in der Ausführung als Flossennaht.

Die Öffnungshilfe 18 ist bei diesem Ausführungsbeispiel so ausgebildet, dass der Zuschnitt 12 (Fig. 9) eine ringsherum freie Entnahmeöffnung 19 erhält. Es wird demnach - im Bereich der Folienbahn 36 - eine komplette Stanzung angebracht unter Erzeugung einer (Entnahme-)Öffnung 19. Der dabei entstehende Öffnungslappen 35 wird als Abfallstück entsorgt. Es bleibt eine freie Öffnung, insbesondere mit zur Seite der Betätigungslasche 24 konvergierenden Öffnungsrändern.

Bei den Ausführungsbeispielen mit einer Verschlusslasche 20 aus gesondertem Zuschnitt ist vorzugsweise der (PSA-)Kleber an der Innenseite der Verschlusslasche 20 angebracht. Vorzugsweise wird ein Leimbild in der Ausführung eines geschlossenen Rahmens geschaffen mit den Schenkeln bzw. Streifen 21, 22, 23. Ein mittlerer Bereich der Verschlusslasche 20 ist leimfrei und vorzugsweise mit einer Bedruckung 61 versehen. Die Leimfelder bzw. -streifen sind gegenüber der (Entnahme-)Öffnung 19 geringfügig zurückgesetzt, sodass ein schmaler, leimfreier Streifen vorzugsweise ringsherum entsteht, etwa von 1,5 mm Breite.

Im Bereich eines leimfreien Teils der Verschlusslasche 20, nämlich im Bereich der Betätigungslasche 24, sind die Leimbilder angebracht zum Verbinden der Betätigungslasche 24 mit der Innenseite der Deckel-Vorderwand 31. Es sind zwei Alternativen gezeigt: Es kann ein geschlossener, durchgehender Leimstreifen 32 angebracht sein. Alternativ ist eine Anzahl von nebeneinander liegenden Leimpunkten 41.

Eine hinsichtlich des Dichtblocks bzw. Folienblocks 11 und insbesondere im Bereich der Öffnungshilfe 18 besondere Ausführung ist in Fig. 11 bis Fig. 13 dargestellt. Die Folie für den Folienblock 11 ist mehrlagig ausgebildet, besteht insbesondere aus zwei Lagen bzw. Einzelfolien 42 und 43 (Fig. 14). Diese Lagen bzw. Folien 42, 43 sind - überwiegend - vollflächig durch eine Leimschicht 44 aus vorzugsweise nicht lösbarem Leim miteinander verbunden, sodass in diesem Bereich die Einzelfolien 42, 43 eine nicht trennbare Folieneinheit bilden.

Vorzugsweise ist mindestens eine der Einzelfolien 42, 43, vorliegend die innenseitige Einzelfolie 43, als aroma- und feuchtigkeitsdicht ausgebildet, vorzugsweise durch eine durch Aufdampfen angebrachte (metallische) Sperrschicht 45. Diese liegt hier innerhalb der mehrlagigen Folie. Die Leimschicht 44 verbindet demnach die Einzelfolien 42, 43 im Bereich der Sperrschicht 45.

Die in beschriebener Weise ausgebildete mehrlagige Folie kann mit einer Öffnungshilfe 18 versehen sein, die den bisherigen Ausführungsbeispielen entspricht. Die Struktur der Folie ermöglicht aber eine in besonderer Weise ausgebildete Öffnungshilfe 18, die in die Folie unter Nutzung der Einzelfolien 42, 43 integriert ist.

Die Verschlusslasche 20 wird durch die außenliegende Einzelfolie 42 gebildet. Die innenliegende Einzelfolie 43 ist so bearbeitet, dass sie entweder eine bei der Fertigung angebrachte Öffnung als Entnahmeöffnung 19 oder eine mit Hilfe der Verschlusslasche 20 beim Öffnungsvorgang heraustrennbare Öffnungslasche bzw. einen Öffnungslappen 35 bildet. Dieser ist, wie gezeigt, durch vorzugsweise vollflächige Klebung (innenseitig) mit der Verschlusslasche 20 verbunden.

Die Öffnungshilfe 18 wird bei dieser Packung im Bereich des Zuschnitts 12 (Fig. 13), vorzugsweise aber bei der Herstellung der (mehrlagigen) Folie - Folienbahn 36 - hergestellt, und zwar durch gezielte Anbringung unterschiedlicher Leimtypen, durch Bildung von leimfreien Bereichen zwischen den Einzelfolien 42, 43 und durch gezieltes Anbringen von Trennlinien in den einzelnen Lagen 42, 43.

Die Anbringung der Öffnungshilfe 18 ist in den Herstellungsprozess der Folie bzw. der Folienbahn 36 integriert. Vorzugsweise werden beim Zusammenfügen der Lagen bzw. Einzelfolien 42, 43 Flächen ausgespart bzw. zeitgleich oder versetzt mit Leim versehen, die zur Funktionalität der Öffnungshilfe 18 erforderlich sind. Bei dem vorliegenden Beispiel ist eine vorzugsweise U-förmige Fläche zwischen den Einzelfolien 42, 43 mit lösbarem Leim (PSA-Kleber) versehen, analog zu dem beschriebenen Ausführungsbeispiel zur Bildung von Längsstreifen 21, Querstreifen 22. Alternativ kann eine Teil- oder Vollbeschichtung mit Leim angebracht sein. Des Weiteren ist hinsichtlich der Anbringung der Leimschicht 44 eine - streifenförmige, rechteckige - Freizone 46 geschaffen. In diesem Bereich befindet sich kein Leim, also weder die Leimschicht 44 noch der (PSA-)Leim der Öffnungshilfe 18. Hier befindet sich die Griff- bzw. Betätigungslasche 24.

Zur Bildung von Verschlusslasche 20 und/oder Öffnungslappen 35 werden Trennschnitte bzw. -linien im Bereich der herzustellenden Öffnungshilfe 18 angebracht, vorzugsweise in der hinsichtlich der Lagen 42, 43, 44, 45 fertiggestellten Folie. Die lediglich im Bereich einer Lage angebrachten Trennlinien werden vorzugsweise durch Laser hergestellt und dadurch hinsichtlich der Wirksamkeit auf die betreffende Lage beschränkt.

Die Außenkontur der Verschlusslasche 20 besteht aus einer vorzugsweise durchgehenden, also ununterbrochenen, im Wesentlichen U-förmigen Schnittlinie 47 (nur) im Bereich der äußeren Lage, also der Einzelfolie 42. Diese Schnittlinie erstreckt sich mit vorzugsweise etwa parallelen Schenkeln im Bereich der Innen-Stirnwand 17 (mindestens teilweise) und einem anschließenden, stirnseitigen Bereich der Innen-Vorderwand 13. Bei dem Ausführungsbeispiel der Fig. 13 verläuft die Schnittlinie 47 mit einem Endstück im Bereich der Innen-Rückwand 14. Ein quergerichteter Schenkel erstreckt sich in der Innen-Vorderwand 13 und begrenzt die Betätigungslasche 24. Die Schnittlinie 47 bestimmt die Außenkontur der Verschlusslasche 20.

Die innenliegende Einzelfolie 43 bildet die Entnahmeöffnung 19 durch Beseitigen der von der Einzelfolie 43 gebildeten Öffnungslappen, der bei dem vorliegenden Beispiel mit der Verschlusslasche 20 verbunden ist, vorzugsweise durch die entsprechend angeordnete Leimschicht 44. Die Kontur des Öffnungslappens 35 wird durch eine vorzugsweise ebenfalls etwa U-förmige Schwächungslinie 48 bestimmt, die durch Anwendung entsprechender Technologien (Laser) auf die Einzelfolie 43 (einschließlich der dünnen Sperrschicht 45) begrenzt ist. Die Schwächungslinie 48 kann als Perforation - mit Restverbindungen -, vorzugsweise aber als durchgehende Schnittlinie ausgebildet sein. Vorliegend ist die Anordnung so getroffen, dass die Enden der Schnittlinie 47 einerseits und der Schwächungslinie 48 andererseits - im Bereich der Innen-Rückwand 14 - benachbart zueinander enden.

Das Leimbild der Öffnungshilfe 18, also das U-förmige Leimbild mit Längsstreifen 21 und Querstreifen 22, ist hinsichtlich der Leimstärke in der beschriebenen Weise (Fig. 5) ausgebildet. Die Leimstreifen 21, 22 sind so bemessen, dass die Schnittlinie 47 und die Schwächungslinie 48 - letztere komplett - im Bereich des Leimbildes 21, 22 liegen, natürlich mit Ausnahme der Kontur für die Betätigungslasche 24. Das Leimfeld aus vorzugsweise PSA-Kleber ist, wie aus Fig. 13 und Fig. 14 ersichtlich, geringfügig breiter als der Abstand zwischen den Schnittlinien 47 und Schwächungslinien 48, sodass in diesem Bereich die Trennlinien durch den lösbaren Kleber überdeckt sind.

Die so ausgebildete Öffnungshilfe kann von Hand betätigt werde (durch Erfassen der Betätigungslasche 24). Bei dem vorliegenden Beispiel ist die Betätigungslasche 24 in der beschriebenen Weise mit der Innenseite des Deckels 27 einer als Klappschachtel ausgebildeten Außenpackung 25 verbunden, sodass ein selbsttätiges Öffnen und Schließen gewährleistet ist. Wie insbesondere aus Fig. 12 ersichtlich, wird beim Öffnungsvorgang im Bereich der herzustellenden Entnahmeöffnung 19 die (mehrlagige) Folie komplett aus dem Verbund herausgetrennt.

Die Außenpackungen 25 sind vorzugsweise als Hartpackungen ausgebildet, insbesondere als Klappschachtel. Diese kann ohne Kragen, alternativ aber auch mit einem üblichen Kragen 49 versehen sein (Fig. 8). Der Kragen ist mit einer frontseitigen Ausnehmung 50 versehen, die im Bereich der Frontseite durch seitliche Kragenstege 51 begrenzt ist. Vorzugsweise ist die Ausnehmung 50 - zwischen den Kragenstegen 51 - so ausgebildet, dass sie sich bis zu einer Schließkante 52 der Packung bzw. des Schachtelteils 26 erstreckt. In diesem Bereich - zwischen den Kragenstegen 51 - befindet sich die Verschlusslasche 20 und insbesondere die Betätigungslasche 24.

Bei Packungen mit einer Fixierung der Betätigungslasche 24 der Öffnungshilfe 18 an der Innenseite der Deckel-Vorderwand 31 wird vorzugsweise nach Komplettierung der Packung ein Anpressdruck auf die Außenseite der Deckel-Vorderwand 31 ausgeübt, vorzugsweise im Bereich einer Vorrichtung (insbesondere Trockenrevolver). Der Druck wird durch ein besonderes Druckstück gezielt auf die Deckel-Vorderwand 31 im Bereich der Verbindung mit der Betätigungslasche 24 - bei geschlossenem Deckel 27 - übertragen. Bei einer Packung mit Kragen 49 im Bereich zwischen den Kragenstegen 51. Dadurch ist es möglich, bei den Klappschachteln als Außenpackung 25 einen Deckel-Innenlappen 33 einzusetzen, der sich vorzugsweise über die volle (Quer-)Abmessung der Deckel-Vorderwand 31 erstreckt. Eine gewisse Verformung der Deckel-Vorderwand 31 wird durch die Rückstellkräfte des Materials nach Beendigung der Druckbelastung aufgehoben.

Die Öffnungshilfe wird vorzugsweise komplett im Bereich einer fortlaufenden Folienbahn 36 hergestellt. Fig. 15 und Fig. 16 betreffen unterschiedliche beispielhafte Konzepte für eine Öffnungshilfe gemäß Fig. 4, Fig. 5, also mit am Zuschnitt 12 hängenden Öffnungslappen 35. Gemäß Fig. 15 bleibt eine verkürzte (Rest-)Verbindung des durch Stanzung 53 gebildeten Lappens 35 mit der Folienbahn 36, also eine verkürzte Kante 37. Der Öffnungslappen 35 wird während des Transports der Folienbahn 35 erfasst, abgehoben und umgelegt bis zur Anlage an der Folienbahn außerhalb des Bereichs der geschaffenen Entnahmeöffnung 19. Hierzu wird im Bereich einer Umlenkung - Umlenkwalze 54 - hinsichtlich einer frontseitigen Kante angehoben. Der Öffnungslappen 35 kann nun von einem Huborgan erfasst werden, vorliegend von einer (gekrümmten) spitz zulaufenden Hubschiene 55. Durch den Transport der Folienbahn 36 wird der Lappen 35 angehoben und schließlich umgelegt. Es entsteht dadurch im Bereich der Bahn die positionsgenau liegende Entnahmeöffnung 19.

Nachfolgend wird in diesem Beispiel, das nicht von der Erfindung umfasst ist - im Bereich eines vertikalen Transportabschnitts der Folienbahn 36 - die Verschlusslasche 20 im Bereich der Entnahmeöffnung 19 unter exakter Ausrichtung auf die Folienbahn 36 aufgebracht. Die Verschlusslasche 20 wird als gesonderter Zuschnitt von einer Trägerbahn 56 im Bereich einer spitzwinkligen Umlenkung an die Folienbahn 36 angedrückt, und zwar auf der zu der Lasche 35 gegenüberliegenden (äußeren) Seite der Folienbahn. Danach gelangt die Folienbahn 35 in den Bereich einer Trennstation 57. Hier werden die Zuschnitte 12 durch quergerichtete Trennmesser 58 nacheinander von der Bahn 36 abgetrennt. Alternativ kann die Folienbahn 36 um eine Folge von Zigarettengruppen herumgefaltet werden unter Bildung einer fortlaufenden, schlauchförmigen Umhüllung, von denen durch Querschnitt (insbesondere in Verbindung mit einer Siegelnaht) Packungen - Folienblock 11 - abgetrennt werden, insbesondere in der aus WO 2014/195016 entnehmbaren Weise.

Eine Besonderheit liegt darin, dass die Arbeiten an der Folienbahn 36 und insbesondere die exakte Positionierung von Elementen der Öffnungshilfe 18 durch Überwachungsorgane kontrolliert werden. So sind Sensoren, insbesondere optoelektronische Sensoren 59 vorzugsweise im Bereich der vertikalen Transportstrecke der Folienbahn 36 im Bereich einer Kontrollstation positioniert. Diese Sensoren 59 sind so ausgebildet, dass sie das Vorhandensein der (Entnahme-)Öffnung 19 erfassen, und zwar sowohl hinsichtlich der korrekten Relativstellung als auch hinsichtlich der korrekten Ausbildung (Abmessung, Kontur). Nach Passieren der Sensoren 59 besteht Sicherheit über die korrekte Anordnung der Öffnung 19.

Im Anschluss an die Übergabestation für die Verschlusslaschen 20 ist eine weitere (ortsfeste) Prüfstation mit Sensoren 60 zu beiden Seiten der Bahn 36 installiert. Auch diese (elektrooptischen) Sensoren erkennen das Vorhandensein der Verschlusslasche 20 in der korrekten Relativstellung. Die freie Seite der Verschlusslasche 20 ist vorzugsweise mit einer Bedruckung 61 versehen, nämlich an der Innenseite der Verschlusslasche 20, mit werbenden und/oder informativen Hinweisen, die von den Sensoren 60 erfasst werden können.

Der Trennschnitt zum Herstellen der Zuschnitte 12 wird vorzugsweise durch Druckmarken 62 gesteuert.

Der Folienbahn 36 ist auch ein Siegelorgan 63 zum Anbringen der Siegelstreifen 38 zugeordnet. Es handelt sich vorliegend um ein drehbares Siegelrad mit mehreren längs des Umfangs angeordneten (parallelen) Siegelbacken 64. Auch dieses Organ kann erforderlichenfalls durch die Sensoren 59 gesteuert werden.

Die beispielhafte Ausführung gemäß Fig. 16 unterscheidet sich von dem vorstehenden

Beispiel dadurch, dass die Verschlusslaschen 20 bereits in einer vorverlegten Übergabestation an der Bahn 36 angebracht werden - im Bereich der Stanzung 53, die insbesondere zuerst angebracht wird. Danach vollzieht sich der bereits beschriebene Vorgang zum Abheben des Öffnungslappens 35 und zum Umlegen dieses Lappens 35. Der Folienbahn sind auch bei dem Ausführungsbeispiel der Fig. 16 Kontrollorgane (Sensoren) zugeordnet, die insbesondere das Vorhandensein und die korrekte Ausbildung der Öffnung 19 und das Vorhandensein der Verschlusslasche 20 prüfen.

Die beispielhafte Vorrichtung gemäß Fig. 17 ist darauf ausgerichtet, dass der Öffnungslappen 35 entfernt wird, sodass eine allseits freie (Entnahme-)Öffnung 19 entsteht. Hierzu ist vorzugsweise im Bereich einer horizontalen Transportstrecke der Folienbahn 36 ein Stanzaggregat 65 vorgesehen, welches vorliegend aus einer Stanzwalze 66 mit Stanzmesser 67 und einer Gegenwalze 68 besteht. Das Stanzmesser 67 ist als ringsherum geschlossenes, annähernd rechteckiges Messer ausgebildet, welches eine entsprechende Öffnung 19 positionsgenau in der Bahn 36 anbringt.

Danach wird die Bahn umgelenkt. Im Bereich eines vertikalen Förderabschnitts sind Prüf- bzw. Kontrollorgane der beschriebenen Ausführung positioniert und auch eine Übertragungsstation zum Anbringen der Verschlusslasche 20 im Bereich der Öffnungen 19. Die in der Stanzstation durch das Stanzaggregat 65 entstehenden Materialstücke entsprechend der Öffnung 19 werden beseitigt, vorliegend durch einen Auffangtrichter 69, insbesondere mit Absaugwirkung.

Eine erfindungsgemäße Fertigungstechnologie für die Vorbereitung der Folienbahn 36 zum Herstellen von Zuschnitten der Folienpackungen ist in Fig. 18 und Fig. 19 dargestellt. Die (Dicht-)Folienbahn 36 wird vorzugsweise entlang aufrechter und quergerichteter Transportbahnen bewegt. Ein erster (aufrechter) Bahnabschnitt 70 ist für eine aufwärts gerichtete Bewegung der Bahn 36 vorgesehen. Diese wird über Umlenkwalzen 71, 72 in einen vorzugsweise horizontalen Bahnabschnitt 73 und danach zurück in einen vorzugsweise abwärts gerichteten Bahnabschnitt 74 umgelenkt. Die Verschlusslasche 20 wird vorzugsweise dem vertikalen Bahnabschnitt 70 zugeführt und auf die Folienbahn 36 packungsgerecht aufgebracht, und zwar vorzugsweise an der Bahnaußen- bzw. oberseite. Vorzugsweise im Bereich des horizontalen Bahnabschnitts 73 befindet sich ein besonderes Stanzaggregat 65 mit einer Stanzwalze 66, die vorzugsweise unterhalb der (horizontalen) Folienbahn 36 wirkt. Eine Gegenwalze 68 ist oberhalb der Bahn 36 gelagert.

Die Zuschnitte der Verschlusslaschen 20 sind vorzugsweise dicht an dicht auf einer fortlaufenden Trägerbahn 56 angeordnet. Diese wird von einer Bobine 75 abgezogen. Die Trägerbahn 56 wird einer Übertragungsstation 76 zugeführt. In deren Bereich erfolgt die Abnahme der Verschlusslaschen 20 von der Trägerbahn 56 und die präzise Übertragung an die Folienbahn 36. Die Trägerbahn 56 wird zu diesem Zweck um ein spitzwinkliges Umlenkorgan 77 herumgeführt, wodurch die klebend an der Trägerbahn 56 haftende Verschlusslasche 20 abgeschält und an die unter einem spitzen Winkel zu einem Schenkel der Trägerbahn 56 laufende Folienbahn 36 übergeben. Die Verschlusslasche 20 wird in der exakten Position durch eine Andrückwalze 78 fixiert. Der Andrückwalze 78 liegt ein Gegenorgan gegenüber, vorliegend eine Stützplatte 79.

In der nachfolgenden Stanz- bzw. Trennstation bzw. im Stanzaggregat 65 wird an der freien (unteren) Seite der Folienbahn 36 im Bereich der jeweiligen Verschlusslasche 20 eine geschlossene Trennlinie angebracht, vorzugsweise durch Stanzen, die ein der Öffnung (Entnahmeöffnung 19) entsprechendes Folienstück - Öffnungslappen 35 - heraustrennt. Das Stanzaggregat 65 wird exakt gesteuert, derart, dass die Öffnung in genauer Ausrichtung auf die Verschlusslasche 20 außerhalb der Beleimung hergestellt wird, und zwar durch Trennschnitt ausschließlich im Bereich der Folienbahn 36.

Die Stanzwalze 66 ist längs des Umfangs mit vorzugsweise mehreren, insbesondere mit zwei Stanzeinheiten versehen, also entsprechenden Gruppen von Stanzmessern 80. Diese sind vorzugsweise als geschlossener Messerrahmen ausgebildet zur Erzeugung einer geschlossenen Trennlinie in der Folienbahn 36.

Der Öffnungslappen 35 wird durch Absaugen abgefördert. Vorzugsweise ist die Stanzwalze 66 im Bereich der Stanzmesser 80 mit Saugbohrungen 81 versehen. Diese (mehreren) Saugbohrungen liegen innerhalb des Flächenbereichs des Öffnungslappens 35, sodass dieser bei Beaufschlagung mittels Unterdruck am Umfang der Stanzwalze 66 fixiert und bei der Drehung derselben mitgenommen wird. Durch Entlüften wird der Öffnungslappen 35 freigegeben und kann entsorgt werden.

Hierfür ist eine besondere Maßnahme vorgesehen: An der Unterseite der Stanzwalze 66 bzw. unterhalb derselben befindet sich ein Absaugaggregat 82. Die Saugbohrungen 81 der Stanzwalze 66 sind vorzugsweise so gesteuert, dass im unteren Bereich der Drehbewegung eine Umschaltung auf Druckluft stattfindet. Über die Saugbohrungen 81 wird demnach Druckluft übertragen, die zu einem Abheben des Öffnungslappens 35 und zur Übergabe an das Absaugaggregat 82 führen. Dieses übernimmt das Folienstück 35 in einem Absaugkanal 83.

Die so vorbereitete Folienbahn wird in der beschriebenen Weise einer Trennstation zum Herstellen der Zuschnitte oder von Folienpackungen zugeführt.

Die von den Verschlusslaschen 20 befreite Trägerbahn 56 wird zurückgeführt und von einer Sammelbobine 84 aufgenommen. Der Antrieb der Trägerbahn 56 erfolgt in diesem Bereich ohne Verschlusslaschen 20 durch eine Antriebswalze 85. Die Trägerbahn 56 wird demnach über das Umlenkorgan 77 gezogen.

Wichtig sind Überwachungs- bzw. Kontrollorgane für korrekte Positionierung von Verschlusslasche 20 und/oder Öffnung 19 in der vorzugsweise kontinuierlich angetriebenen Folienbahn 36. Als erstes wird die positionsgenaue Übertragung der Verschlusslasche von der Trägerbahn 56 auf die Folienbahn 36 durch Sensoren (nicht gezeigt) überwacht und gesteuert, vorzugsweise in Verbindung mit Druckmarken an der Folienbahn 36. Sodann wird bei fortgesetztem (kontinuierlichen) Transport der Folienbahn 36 ein erster (optoelektronischer) Sensor 86 wirksam, vorzugsweise im Bereich des aufrechten Bahnabschnitts 17, und zwar auf der Seite der Anordnung der Verschlusslasche 20. Der Sensor 86 ist so angeordnet und wirksam, dass mindestens eine vorzugsweise quergerichtete Kante der Verschlusslasche 20 erfasst wird. Hieraus wird ein Signal für die Steuerung des Stanzaggregats 65 abgeleitet, nämlich hinsichtlich einer präzisen Anbringung der Trennlinie für die Herstellung der Öffnung 19.

Ein weiterer Sensor 87 ist im Anschluss an das Stanzaggregat 65 wirksam, und zwar an der Innenseite der Folienbahn 36 - vorzugsweise im Bereich des abwärts gerichteten Bahnabschnitts 74 - zur Erfassung der gebildeten Ausstanzung bzw. Öffnung. Dieser Sensor 87 erfasst auch das Vorhandensein der Verschlusslasche 20 in exakter Relativstellung zur (Entnahme-)Öffnung 19. Zu diesem Zweck ist die freie Innenseite der Verschlusslasche 20 mit Markierungen und/oder Einfärbungen versehen, die eine schnelle, zuverlässige Erfassung durch den Sensor 87 gegenüber der abweichend gestalteten Folienbahn 36 gewährleisten.

**Bezugszeichenliste**

| | | | |
|---|---|---|---|
| 10 | Zigarette | 50 | Ausnehmung |
| 11 | Folienblock | 51 | Kragensteg |
| 12 | Zuschnitt | 52 | Schließkante |
| 13 | Innen-Vorderwand | 53 | Stanzung |
| 14 | Innen-Rückwand | 54 | Umlenkwalze |
| 15 | Innen-Seitenwand | 55 | Hubschiene |
| 16 | Innen-Bodenwand | 56 | Trägerbahn |
| 17 | Innen-Stirnwand | 57 | Trennstation |
| 18 | Öffnungshilfe | 58 | Trennmesser |
| 19 | Entnahmeöffnung | 59 | Sensor |
| 20 | Verschlusslasche | 60 | Sensor |
| 21 | Längsstreifen | 61 | Bedruckung |
| 22 | Querstreifen | 62 | Druckmarke |
| 23 | Verankerungsstreifen | 63 | Siegelorgan |
| 24 | Betätigungslasche | 64 | Siegelbacke |
| 25 | Außenpackung | 65 | Stanzaggregat |
| 26 | Schachtelteil | 66 | Stanzwalze |
| 27 | Deckel | 67 | Stanzmesser |
| 28 | Schachtel-Rückwand | 68 | Gegenwalze |
| 29 | Deckel-Rückwand | 69 | Auffangtrichter |
| 30 | Liniengelenk | 70 | Bahnabschnitt |
| 31 | Deckel-Vorderwand | 71 | Umlenkwalze |
| 32 | Leimstreifen | 72 | Umlenkwalze |
| 33 | Deckel-Innenlappen | 73 | Bahnabschnitt |
| 34 | Tray | 74 | Bahnabschnitt |
| 35 | Öffnungslappen | 75 | Bobine |
| 36 | Folienbahn | 76 | Übertragungsstation |
| 37 | Kante | 77 | Umlenkorgan |
| 38 | Siegelstreifen | 78 | Andrückwalze |
| 39 | Anfangsschenkel | 79 | Stützplatte |
| 40 | Quernaht | 80 | Stanzmesser |
| 41 | Leimpunkt | 81 | Saugbohrung |
| 42 | Einzelfolie | 82 | Absaugaggregat |
| 43 | Einzelfolie | 83 | Absaugkanal |
| 44 | Leimschicht | 84 | Sammelbobine |
| 45 | Sperrschicht | 85 | Antriebswalze |
| 46 | Freizone | 86 | Sensor |
| 47 | Schnittlinie | 87 | Sensor |
| 48 | Schwächungslinie | | |
| 49 | Kragen | | |

## Patentansprüche

1. Packung für Zigaretten (10) oder andere Raucherartikel mit einer Außenpackung (25), vorzugsweise in der Ausführung als Klappschachtel/Hinge-Lid-Packung mit Schachtelteil (26) und Deckel (27), sowie mit einer Innenpackung in der Ausführung als Folienblock mit einem eine Zigarettengruppe vorzugsweise allseitig umgebenden Zuschnitt (12) aus Folie, wobei der Folienblock (11) eine Öffnungshilfe (18) aufweist, vorzugsweise im stirnseitigen Bereich einer Innen-Vorderwand (13) des Folienblocks (11) und mindestens in einem Teilbereich einer Innen-Stirnwand (17), wobei die Öffnungshilfe (18) ein vorzugsweise an der Außenseite des Folienblocks angebrachtes Verschlussmittel aufweist, nämlich eine Verschlusslasche (20), die mittels lösbarer Verklebung am Folienblock (11) befestigt ist und zum Öffnen des Folienblocks (11) mindestens teilweise von diesem abgezogen wird und dadurch eine Entnahmeöffnung (19) mindestens teilweise frei legt, wobei die Verschlusslasche (20) die Entnahmeöffnung (19) in Schließstellung vollständig und allseitig überdeckt, vorzugsweise mit einem ringsherum laufenden Überdeckungsrand bzw. -streifen (21, 22, 23), wobei die Verschlusslasche (20) im Bereich der Entnahmeöffnung (19) frei von Klebemitteln ist, und wobei vorzugsweise im Bereich der Innen-Vorderwand (13) die Verschlusslasche (20) eine leimfreie Betätigungslasche (24) aufweist,
**gekennzeichnet durch** folgende Merkmale: der Folienblock (11) ist mit einer bei der Fertigung durch ein Trennverfahren, insbesondere Stanzen oder Schneiden, hergestellten, freien Öffnung versehen, nämlich einer Entnahmeöffnung.

2. Packung nach Anspruch 1, **dadurch gekennzeichnet, dass** zur Schaffung der Entnahmeöffnung (19) vorzugsweise ein Folienzuschnitt (12) bzw. eine Folienbahn (36) zum Herstellen der Zuschnitte (12) mit einer durch vorzugsweise Stanzung gebildeten Entnahmeöffnung (19) versehen ist, wobei ein ggf. durch die Stanzung entstehender Öffnungslappen (35) vollständig entfernt ist oder über eine insbesondere randseitige Verbindung Teil des Zuschnitts (12) bleibt und durch Umfalten aus dem Bereich der Entnahmeöffnung (19) herausbewegt ist.

3. Packung nach Anspruch 1 oder 2, **dadurch gekennzeichnet, dass** der mit dem Zuschnitt (12) verbundene Öffnungslappen (35) gegen eine Wandung des Folienblocks (11) gefaltet ist, insbesondere gegen die Innenseite einer Innen-Rückwand (14), wobei der Öffnungslappen (35) in der Faltstellung fixiert ist, vorzugsweise durch thermisches Siegeln und/oder durch Klebung.

4. Packung nach Anspruch 1 oder einem der weiteren Ansprüche, **dadurch gekennzeichnet, dass** die insbesondere an der Innenseite der Verschlusslasche (20) angebrachte Beleimung bzw. die Leimfelder (21, 22, 23) zur Verbindung der Verschlusslasche (20) mit dem Folienblock (11) Bereiche unterschiedlicher Intensität bzw. Stärke der Haftung aufweist, insbesondere derart, dass in einem Bereich des Öffnungsbeginns beim Betätigen der Verschlusslasche (20) eine Klebezone mit vergleichsweise schwächerer Klebewirkung, anschließend ein Bereich mit vergleichsweise stärkerer Klebewirkung und ein weiterer Bereich ebenfalls mit höherer Klebewirkung ausgebildet ist.

5. Packung nach Anspruch 1 oder einem der weiteren Ansprüche, **dadurch gekennzeichnet, dass** die Verschlusslasche (20) bzw. deren Betätigungslasche (24) insbesondere dauerhaft mit der Innenseite einer Deckel-Vorderwand (31) der Außenpackung (25) verbunden ist, vorzugsweise über einen Leimstreifen (32) und/oder Leimpunkte (41) an der freien Außenseite der Betätigungslasche (24).

6. Packung nach Anspruch 1 oder einem der weiteren Ansprüche, **gekennzeichnet durch** folgende Merkmale:
a) der Zuschnitt (12) für den Folienblock (11) besteht aus mindestens zwei flächig und dauerhaft miteinander verbundenen Lagen bzw. Einzelfolien (42, 43), von denen vorzugsweise mindestens eine Lage insbesondere einseitige Metallbedampfung,
b) die Lagen bzw. Einzelfolien (42, 43) sind zur Bildung einer Öffnungshilfe (18) mit Teil- bzw. Trennschnitten versehen, insbesondere derart, dass eine insbesondere äußere Einzelfolie (42) auf die betreffende Einzelfolie (42) begrenzte Schnittlinien (47) aufweist zur Begrenzung der Außenkontur der insbesondere ausschließlich durch die Einzelfolie (42) gebildeten Verschlusslasche (20),
c) die andere, insbesondere innere Einzelfolie (43) ist mit gegenüber den Schnittlinien (47) der Einzelfolie (42) versetzt angebrachten Schnitt- bzw. Schwächungslinien (48) versehen zur Begrenzung eines als Teil der insbesondere inneren Einzelfolie (43) ausgebildeten Öffnungslappens.

7. Packung nach Anspruch 6, **dadurch gekennzeichnet, dass** die vorzugsweise durchgehende Schnittlinie (47) zur Begrenzung der Verschlusslasche (20) in der insbesondere äußeren Einzelfolie (42) U-förmig ausgebildet ist und vorzugsweise auch die leimfreie Betätigungslasche (24) als Teil der Einzelfolie (42) begrenzt und dass vorzugsweise die innerhalb der U-förmigen Schnittlinie (47) angeordnete Schnitt- oder Schwächungslinie (48) der Einzelfolie (43) etwa U-förmig ausgebildet ist zur Begrenzung vorzugsweise an drei Seiten des Öffnungslappens (35).

8. Packung nach Anspruch 6 oder 7, **dadurch gekennzeichnet, dass** die flächige Verleimung der Einzelfolien (42, 43) mittels durchgehender Leimschicht aus dauerhaft wirkendem Leim im Bereich der Öffnungshilfe (18) unterbrochen ist, vorzugsweise derart, dass im Bereich der Schnittlinien (47) und der Schwächungslinien (48) ein vorzugsweise etwa U-förmiges Leimbild mit Längsstreifen (21) und Querstreifen (22) aus lösbarem Leim, insbesondere PSA-Leim, gebildet ist zur lösbaren Fixierung der Verschlusslasche (20) außerhalb des Bereichs des Öffnungslappens (35).

9. Packung nach Anspruch 6 , 7 oder 8, **dadurch gekennzeichnet, dass** der durch die innere Einzelfolie (43) gebildete Öffnungslappen (35) insbesondere vollflächig mit der durchgehenden Leimschicht (44) an der Innenseite der durch die Einzelfolie (42) gebildeten Verschlusslasche (20) befestigt ist.

10. Packung nach Anspruch 1 oder einem der weiteren Ansprüche, **dadurch gekennzeichnet, dass** der leimfreie Bereich der Verschlusslasche (20) größer ist als der Bereich bzw. die Fläche der Öffnung (19), insbesondere unter Bildung eines ringsherumlaufenden, die Öffnung (19) umgebenden leimfreien Streifens von etwa 1,5 mm Breite.

11. Verfahren zum Herstellen von Packungen für Zigaretten oder für andere Raucherartikel, mit einer Außenpackung (25), vorzugsweise in der Ausführung als Klappschachtel/Hinge-Lid-Packung mit Schachtelteil (26) und Deckel (27), sowie mit einer Innenpackung in der Ausführung als Folienblock mit einem eine Zigarettengruppe vorzugsweise allseitig umgebenden Zuschnitt (12) aus Folie, wobei der Folienblock (11) eine Öffnungshilfe (18) aufweist, vorzugsweise im stirnseitigen Bereich einer Innen-Vorderwand (13) des Folienblocks (11) und mindestens in einem Teilbereich einer Innen-Stirnwand (17), wobei die Öffnungshilfe (18) ein vorzugsweise an der Außenseite des Folienblocks angebrachtes Verschlussmittel aufweist, nämlich eine Verschlusslasche (20), die mittels lösbarer Verklebung am Folienblock (11) befestigt ist und zum Öffnen des Folienblocks (11) mindestens teilweise von diesem abgezogen wird und dadurch eine Entnahmeöffnung (19) mindestens teilweise frei legt, wobei die Verschlusslasche (20) die Entnahmeöffnung (19) in Schließstellung vollständig und allseitig überdeckt, vorzugsweise mit einem ringsherum laufenden Überdeckungsrand bzw. -streifen (21, 22, 23), wobei die Verschlusslasche (20) im Bereich der Entnahmeöffnung (19) frei von Klebemitteln ist, und wobei vorzugsweise im Bereich der Innen-Vorderwand (13) die Verschlusslasche (20) eine leimfreie Betätigungslasche (24) aufweist, wobei weitgehend fertiggestellte Packungen, nämlich Folienblocks (11), von einer von einer Folienbahn (36) gebildeten fortlaufenden, schlauchartigen Umhüllung abgetrennt oder Zuschnitte (12) von einer Folienbahn (36) abgetrennt und danach um den Packungsinhalt herumgefaltet werden, **gekennzeichnet durch** folgende Merkmale:
a) die Folienbahn (36) wird mit durch Trennverfahren, insbesondere durch Schneiden oder Stanzen, gebildeten Ausnehmungen bzw. Öffnungen versehen, die als Entnahmeöffnung (19) des Folienblocks (11) dienen,
b) die Ausnehmungen bzw. Öffnungen sind an der fortlaufenden Folienbahn (36) in Abständen voneinander angeordnet, die der packungsgemäßen Position der Entnahmeöffnung (19) für den Folienblock (11) bzw. für einen abzutrennenden Zuschnitt (12) entsprechen.

12. Verfahren nach Anspruch 11, **dadurch gekennzeichnet, dass** zur Bildung der Ausnehmung bzw. Entnahmeöffnung der entstehende Zuschnitt, nämlich der Öffnungslappen (35), durch entsprechende Komplettstanzung der Folienbahn (36) aus dieser herausgetrennt und entfernt wird, insbesondere durch Absaugen oder durch Ansaugen an einen Förderer und nachfolgendes Abstoßen, vorzugsweise mittels Druckluft.

13. Verfahren nach Anspruch 11, **dadurch gekennzeichnet, dass** die Entnahmeöffnung (19) in der Folienbahn (36) durch Teilstanzung hergestellt wird, insbesondere durch U-förmige Stanzung, derart, dass der Öffnungslappen (35) mit einer Teil- bzw. Restverbindung an der Folienbahn (36) bleibt, wobei der Öffnungslappen (35) zum Freilegen der Entnahmeöffnung (19) umgefaltet wird gegen die Folienbahn (36) außerhalb des Bereichs der Öffnung (19) und vorzugsweise mit der Folienbahn (36) verbunden wird, insbesondere durch Klebung und/oder thermisches Siegeln.

14. Verfahren nach Anspruch 11 oder einem der weiteren Ansprüche, **dadurch gekennzeichnet, dass** die aus einem gesonderten Zuschnitt bestehende Verschlusslasche (20) an die (spätere) Außenseite des Zuschnitts (12) bzw. der Folienbahn (36) angelegt wird, vorzugsweise vor Anbringung eines Trennschnitts bzw. einer Stanzung für die Entnahmeöffnung (19), wobei die (gesonderte) Verschlusslasche (20) mit U-förmigem oder mit einem rahmenförmigen Leimbild aus lösbarem (PSA-)Leim versehen ist, derart, dass die Verschlusslasche (20) ausschließlich außerhalb der die Entnahmeöffnung (19) bildenden Öffnung der Folienbahn (36) mit dieser verbunden ist.

15. Verfahren nach Anspruch 11 oder einem der weiteren Ansprüche, **dadurch gekennzeichnet, dass** Position und Ausbildung der Entnahmeöffnung (19) und der im Bereich der Entnahmeöffnung (19) angebrachten Verschlusslasche (20) im Bereich der fortlaufenden Folienbahn (36) durch Sensoren überprüft wird, insbesondere durch einen vorzugsweise optoelektronischen Sensor (87), der vorzugsweise an der von der Verschlusslasche (20) abgekehrten Seite der Folienbahn (36) insbeosondere ortsfest positioniert ist und den Bereich der Entnahmeöffnung (19) mit Verschlusslasche (20) erfasst, wobei vorzugsweise mindestens der im Bereich der Entnahmeöffnung (19) erkennbare Bereich der Verschlusslasche (20), insbesondere auf der Innenseite derselben, mit Markierungen und/oder flächige Farbgebungen versehen ist, die einen Kontrast zur Folienbahn (36) mindestens in einem die Entnahmeöffnung (19) umgebenden Bereich bilden und so von dem Sensor (87) erfasst werden.

16. Verfahren nach Anspruch 11 oder einem der weiteren Ansprüche, **gekennzeichnet durch** folgende Merkmale:
a) die korrekte Positionierung der Verschlusslasche (20) durch Übertragung auf die fortlaufende Folienbahn (36) wird durch Sensoren überprüft, insbesondere in Verbindung mit Druckmarken an der Folienbahn (36),
b) danach wird die Position der Verschlusslasche (20) an der Folienbahn (36) durch vorzugsweise optoelektronische Sensoren (86) überprüft, vorzugsweise durch Abtasten mindestens einer Kante der an der Folienbahn (36) anliegenden Verschlusslasche (20), wobei die abgetasteten Daten zur Steuerung eines nachfolgenden Stanzaggregats (65) dienen.

17. Vorrichtung zum Herstellen von Packungen (11) für Zigaretten oder andere Raucherartikel aus einem den Packungsinhalt umhüllenden Zuschnitt (12) unter Bildung eines Folienblocks (11), insbesondere eines Dichtblocks, wobei der Folienblock (11) eine Öffnungshilfe (18) aufweist, vorzugsweise im stirnseitigen Bereich einer Innen-Vorderwand (13) des Folienblocks (11) und mindestens in einem Teilbereich einer Innen-Stirnwand (17), wobei die Öffnungshilfe (18) ein vorzugsweise an der Außenseite des Folienblocks angebrachtes Verschlussmittel aufweist, nämlich eine Verschlusslasche (20), die mittels lösbarer Verklebung am Folienblock (11) befestigt ist und zum Öffnen des Folienblocks (11) mindestens teilweise von diesem abgezogen wird und dadurch eine Entnahmeöffnung (19) mindestens teilweise frei legt, wobei weitgehend fertiggestellte Packungen, nämlich Folienblocks (11) durch quergerichteten Trennschnitt von einer von einer Folienbahn (36) gebildeten, fortlaufenden schlauchförmigen Umhüllung abgetrennt werden oder Zuschnitte (12) von einer Folienbahn (36) abgetrennt und danach um den Packungsinhalt herumgefaltet werden, und wobei in einer Übertragungsstation (76) Zuschnitte der Verschlusslasche (20) von einer Trägerbahn (56) in packungsgemäßer Relativstellung auf die Folienbahn (36) übertragbar sind, **gekennzeichnet durch** folgende Merkmale:
a) ein Stanzaggregat (65) dient zum Anbringen von Stanz- bzw. Trennlinien zur Herstellung einer die Entnahmeöffnung (19) des Folienblocks bildenden Öffnung (19) der Folienbahn (36), nämlich durch Anbringen eines geschlossenen Trennschnitts unter Bildung eines freien Öffnungslappens (35),
b) das Stanzaggregat (65) ist in Bewegungsrichtung der Folienbahn (36) der Übertragungsstation (76) nachgeordnet, derart, dass im Bereich des Stanzaggregats (65) der freie Öffnungslappen (35) im Bereich der an der Folienbahn (36) anliegenden Verschlusslasche (20) heraustrennbar und abführbar ist, vorzugsweise durch Ansaugen an eine Stanzwalze (66) des Stanzaggregats (65).

## Claims

1. A pack for cigarettes (10) or other smoking articles having an outer pack (25), preferably in the realization as a hinge-lid box/hinge-lid pack with a box part (26) and lid (27), as well as having an inner pack in the realization as a foil block with a blank (12) of foil which surrounds a cigarette group preferably on all sides, wherein the foil block (11) comprises an opening aid (18), preferably in the end-face region of an inner front wall (13) of the foil block (11) and at least in a part region of an inner end wall (17), wherein the opening aid (18) comprises a closure means, namely a closure tab (20), which is preferably arranged on the outside of the foil block and is fastened on the foil block (11) by means of releasable adhesion and for opening the foil block (11) is pulled at least in part away from said foil block and, as a result, exposes a removal opening (19) at least in part, wherein the closure tab (20) covers the removal opening (19) completely and on all sides in the closed position, preferably with an overlapping edge or overlapping strip (21, 22, 23) which extends all around, wherein the closure tab (20) is free of adhesives in the region of the removal opening (19), and wherein the closure tab (20) comprises a glue-free actuating tab (24) preferably in the region of the inner front wall (13), **characterized by** the following feature:
the foil block (11) is provided with a free opening, namely a removal opening, which is produced during the production process, in particular by means of punching or cutting,.

2. The pack as claimed in claim 1, **characterized in that** to create the removal opening (19) preferably a foil blank (12) or a foil web (36) for producing the blanks (12) is provided with a removal opening (19) which is formed as a result, preferably, of punching, wherein an opening lug (35), which is created where applicable by the punching process, is completely removed or remains part of the blank (12) by means of an in particular edgeside connection and as a result of folding over is moved out of the region of the removal opening (19).

3. The pack as claimed in claim 1 or 2, **characterized in that** the opening lug (35), which is connected to the blank (12), is folded against a wall of the foil block (11), in particular against the inside of an inner rear wall (14), wherein the opening lug (35) is fixed in the fold position, preferably as a result of thermal sealing and/or as a result of bonding.

4. The pack as claimed in claim 1 or in one of the further claims, **characterized in that** the gluing or the glue fields (21, 22, 23) applied in particular on the inside of the closure tab (20) for connection of the closure tab (20) to the foil block (11) comprises regions of varying intensity or strength of adhesion, in particular in such a manner that in a region of the opening start, when the closure tab (20) is actuated, a bonding zone is realized with a comparatively weaker degree of bonding, then a region with a comparatively stronger degree of bonding and a further region also with a higher degree of bonding.

5. The pack as claimed in claim 1 or in one of the further claims, **characterized in that** the closure tab (20) or the actuating tab thereof (24) is connected, in particular permanently, to the inside of a lid front wall (31) of the outer pack (25), preferably by means of a glue strip (32) and/or glue dots (41) on the free outside of the actuating tab (24).

6. The pack as claimed in claim 1 or in one of the further claims, **characterized by** the following features:
a) the blank (12) for the foil block (11) consists of at least two layers or individual foils (42, 43) which are connected together in a flat and permanent manner, of which preferably at least one layer (42, 43) in particular one-sided metallization,
b) the layers or individual foils (42, 43) are provided with part or separation cuts for forming an opening aid (18), in particular in such a manner that an in particular outer individual foil (42) comprises cutting lines (47) defined on the relevant individual foil (42) for defining the outer contour of the closure tab (20) which is formed, in particular exclusively, by the individual foil (42),
c) the other, in particular inner, individual foil (43) is provided with cutting or tear lines (48) which are applied offset in relation to the cutting lines (47) of the individual foil (42) for defining an opening lug which is realized as part of the in particular inner individual foil (43).

7. The pack as claimed in claim 6, **characterized in that** the preferably continuous cutting line (47) for defining the closure tab (20) in the in particular outer individual foil (42) is realized in a U-shaped manner and preferably also defines the glue-free actuating tab (24) as part of the individual foil (42) and **in that** preferably the cutting or tear line (48) of the individual foil (43), which is arranged inside the U-shaped cutting line (47), is realized in an approximately U-shaped manner for defining the opening lug (35) preferably on three sides.

8. The pack as claimed in claim 6 or 7, **characterized in that** the flat gluing of the individual foils (42, 43) by means of a continuous glue layer produced from permanent glue is interrupted in the region of the opening aid (18), preferably in such a manner that in the region of the cutting lines (47) and of the tear lines (48), a preferably approximately U-shaped glue pattern is formed with longitudinal strips (21) and transverse strips (22) produced from releaseable glue, in particular PSA glue, for the releasable fixing of the closure tab (20) outside the region of the opening lug (35).

9. The pack as claimed in claim 6, 7 or 8, **characterized in that** the opening lug (35), which is formed by the inner individual foil (43), is fastened - in particular over the entire surface - by way of the continuous glue layer (44) to the inside of the closure tab (20) which is formed by the individual foil (42).

10. The pack as claimed in claim 1 or in one of the further claims, **characterized in that** the glue-free region of the closure tab (20) is greater than the region or the surface of the opening (19), in particular forming a glue-free strip with a width of approximately 1.5 mm which runs all around and surrounds the opening (19).

11. A method for producing packs for cigarettes or for other smoking articles having an outer pack (25), preferably in the realization as a hinge-lid box/hinge-lid pack with a box part (26) and lid (27), as well as having an inner pack in the realization as a foil block with a blank (12) of foil which surrounds a cigarette group preferably on all sides, wherein the foil block (11) comprises an opening aid (18), preferably in the end-face region of an inner front wall (13) of the foil block (11) and at least in a part region of an inner end wall (17), wherein the opening aid (18) comprises a closure means, namely a closure tab (20), which is preferably arranged on the outer side of the foil block and is fastened on the foil block (11) by means of releasable adhesion and for opening the foil block (11) is pulled at least in part away from said foil block and, as a result, exposes a removal opening (19) at least in part, wherein the closure tab (20) covers the removal opening (19) completely and on all sides in the closed position, preferably with an overlapping edge or overlapping strip (21, 22, 23) which extends all around, wherein the closure tab (20) is free of adhesives in the region of the removal opening (19), and wherein the closure tab (20) comprises a glue-free actuating tab (24) preferably in the region of the inner front wall (13), wherein largely finished packs, namely foil blocks (11) are cut from a continuous, hose-like wrapping formed from a foil web (26) or blanks (12) are cut from a foil web (36) and are then folded around the pack contents, **characterized by** the following features:
a) the foil web (36) is provided with recesses or openings, which are formed as a result of separation processes, in particular as a result of cutting or punching, and serve as a removal opening (19) of the foil block (11),
b) the recesses or openings are arranged on the continuous foil web (36) at spacings from one another which correspond to the position of the removal opening (19) on the pack for the foil block (11) or for a blank (12) to be separated off.

12. The method as claimed in claim 11, **characterized in that** the blank, namely the opening lug (35), which is generated for forming the recess or removal opening, is separated out of the foil web (36) and removed as a result of said foil web being correspondingly punched out completely, in particular as a result of suctioning out or as a result of suctioning onto a conveyor and subsequent ejection, preferably by means of compressed air.

13. The method as claimed in claim 11, **characterized in that** the removal opening (19) is produced in the foil web (36) as a result of part punching, in particular as a result of U-shaped punching, in such a manner that the opening lug (35) remains on the foil web (36) with a part or residual connection, wherein the opening lug (35) is folded over to expose the removal opening (19) against the foil web (36) outside the region of the opening (19) and is preferably connected to the foil web (36), in particular as a result of bonding and/or thermal sealing.

14. The method as claimed in claim 11 or in one of the further claims, **characterized in that** the closure tab (20), which consists of a separate blank, is placed onto the (subsequent) outside of the blank (12) or of the foil web (36), preferably prior to providing a separation cut or a punching for the removal opening (19), wherein the (separate) closure tab (20) is provided with a U-shaped or with a frame-shaped glue pattern produced from releasable (PSA) glue, in such a manner that the closure tab (20) is connected to the foil web (36) exclusively outside the opening of the foil web (36) which forms the removal opening (19).

15. The method as claimed in claim 11 or in one of the further claims, **characterized in that** the position and realization of the removal opening (19) and of the closure tab (20) provided in the region of the removal opening (19) is checked by sensors in the region of the continuous foil web (36), in particular by an preferably opto-electronic sensor (87), which is preferably positioned in particular in an immovable manner on the side of the foil web (36) remote from the closure tab (20) and detects the region of the removal opening (19) with closure tab (20), wherein preferably at least the region of the closure tab (20) that can be seen in the region of the removal opening (19), particular on the inside of same, is provided with markings and/or flat colourings which form a contrast to the foil web (36) at least in a region surrounding the removal opening (19) and are thus detected by the sensor (87).

16. The method as claimed in claim 11 or in one of the further claims, **characterized by** the following features:
a) the correct positioning of the closure tab (20) as a result of transfer onto the continuous foil web (36) is checked by sensors, in particular in connection with print marks on the foil web (36),
b) the position of the closure tab (20) on the foil web (36) is then checked by preferably opto-electronic sensors (86), preferably by scanning at least one edge of the closure tab (20) abutting against the foil web (36), wherein the scanned data serve for controlling a subsequent punching unit (65).

17. An apparatus for producing packs (11) for cigarettes or other smoking articles from a blank (12) which wraps around the pack contents thereby forming a foil block (11), in particular a sealing block, wherein the foil block (11) comprises an opening aid (18), preferably in the end-face region of an inner front wall (13) of the foil block (11) and at least in a part region of an inner end wall (17), wherein the opening aid (18) comprises a closure means preferably provided on the outside of the foil block, namely a closure tab (20), which is fastened on the foil block (11) by means of releasable adhesion and for opening the foil block (11) is pulled at least in part away from said foil block and, as a result, exposes a removal opening (19) at least in part, wherein largely finished packs, namely foil blocks (11), are separated by means of a transversely directed separation cut from a continuous hose-shaped wrapping formed from a foil web (36) or blanks (12) are separated from a foil web (36) and are then folded around the pack contents, and wherein in a transfer station (76) blanks of the closure tab (20) are transferable in a relative position appropriate for the pack from a carrier belt (56) onto the foil web (36), **characterized by** the following features:
a) a punching unit (65) serves for making punch or separation lines for producing an opening (19) in the foil web (36), said opening forming the removal opening (19) of the foil block, namely by making a closed separation cut thereby forming a free opening lug (35),
b) the punching unit (65) is arranged downstream of the transfer station (76) in the movement direction of the foil web (36) in such a manner that, in the region of the punching unit (65), the free opening lug (35) in the region of the closure tab (20) abutting against the foil web (36) is detachable and removable, preferably as a result of suction onto a punch roller (66) of the punching unit (65).

## Revendications

1. Emballage destiné à des cigarettes (10) ou autres articles pour fumeurs, ledit emballage comprenant un emballage extérieur (25), de préférence sous la forme d'un emballage à boîte pliante/couvercle à charnière pourvu d'une partie boîte (26) et d'un couvercle (27), et comprenant un emballage intérieur sous la forme d'un bloc de feuilles pourvu d'un flan (12) qui entoure un groupe de cigarettes de préférence sur tous les côtés, le bloc de feuilles (11) comportant un auxiliaire d'ouverture (18), de préférence dans la zone frontale d'une paroi avant intérieure (13) du bloc de feuilles (11) et au moins dans une sous-zone d'une paroi frontale intérieure (17), l'auxiliaire d'ouverture (18) comportant un moyen de fermeture fixé de préférence au côté extérieur du bloc de feuilles, à savoir une languette de fermeture (20) qui est fixée au bloc de feuilles (11) au moyen d'un adhésif détachable et étant au moins partiellement tirée dudit bloc de feuilles (11) afin d'ouvrir celui-ci et ainsi une ouverture de retrait (19) étant au moins partiellement libérée, la languette de fermeture (20) recouvrant complètement et sur tous les côtés l'ouverture de retrait (19) en position fermée, de préférence avec un bord ou une bande de recouvrement (21, 22, 23) qui s'étend tout autour, la languette de fermeture (20) étant exempte de colle dans la zone de l'ouverture de retrait (19) et, de préférence, dans la zone de la paroi avant intérieure (13), la languette de fermeture (20) comportant une languette d'actionnement (24) sans colle,
**caractérisé par** les caractéristiques suivantes :
le bloc de feuilles (11) est pourvu d'une ouverture libre, à savoir une ouverture de retrait, réalisée lors de la fabrication par un procédé de séparation, notamment par emboutissage ou découpage.

2. Emballage selon la revendication 1, **caractérisé en ce que**, pour créer l'ouverture de retrait (19), un flan de feuille (12) ou une bande de feuille (36) pour la fabrication des flancs (12) est de préférence pourvu d'une ouverture de retrait (19), de préférence formée par emboutissage, un rabat d'ouverture (35), éventuellement créé par l'emboutissage, étant complètement retiré ou restant en faisant partie du flan (12) par une liaison notamment de bord et étant déplacé hors de la zone de l'ouverture de retrait (19) par pliage.

3. Emballage selon la revendication 1 ou 2, **caractérisé en ce que** la languette d'ouverture (35) reliée au flan (12) est pliée contre une paroi du bloc de feuille (11), notamment contre le côté intérieur d'une paroi arrière intérieure (14), la languette d'ouverture (35) étant fixée en position pliée, de préférence par thermo-scellement et/ou par collage.

4. Emballage selon la revendication 1 ou l'une des autres revendications, **caractérisé en ce que** le revêtement de colle ou les zones de colle (21, 22, 23) placés notamment sur le côté intérieur de la languette de fermeture (20) pour relier la languette de fermeture (20) au bloc de feuilles (11) présente des zones de différentes intensités ou forces d'adhérence, notamment de manière à former, dans une zone du début de l'ouverture lorsque la languette de fermeture (20) est actionnée, une zone adhésive ayant un effet adhésif relativement plus faible, puis une zone ayant un effet adhésif relativement plus fort et une autre zone présentant également un effet adhésif plus élevé.

5. Emballage selon la revendication 1 ou l'une des autres revendications, **caractérisé en ce que** la languette de fermeture (20) ou sa languette d'actionnement (24) est reliée notamment en permanence au côté intérieur d'une paroi de couvercle avant (31) de l'emballage extérieur (25), de préférence par le biais d'une bande de colle (32) et/ou de points de colle (41) sur le côté extérieur libre de la languette d'actionnement (24).

6. Emballage selon la revendication 1 ou l'une des autres revendications, **caractérisé par** les caractéristiques suivantes :
a) le flanc (12) pour le bloc de feuilles (11) est constitué d'au moins deux couches ou feuilles individuelles (42, 43) reliées entre elles à plat et de manière durable, dont au moins une couche présente de préférence notamment une métallisation en phase vapeur sur un côté,
b) les couches ou feuilles individuelles (42, 43) sont pourvues de coupes partielles ou de coupes de séparation pour former un auxiliaire d'ouverture (18), notamment de telle sorte qu'une feuille individuelle (42), notamment extérieure, présente des lignes de coupe (47) limitées à la feuille individuelle (42) concernée pour délimiter le contour extérieur de la languette de fermeture (20) formée notamment exclusivement par la feuille individuelle (42),
c) l'autre feuille individuelle (43), notamment intérieure, est pourvue de lignes de coupe ou d'affaiblissement (48) décalées par rapport aux lignes de coupe (47) de la feuille individuelle (42) pour délimiter un rabat d'ouverture réalisé en tant que partie de la feuille individuelle (43), notamment intérieure.

7. Emballage selon la revendication 6, **caractérisé en ce que** la ligne de coupe (47), de préférence continue, destinée à délimiter la languette de fermeture (20) dans la feuille individuelle (42), notamment extérieure, est réalisée en forme de U et délimite de préférence également la languette d'actionnement (24) sans colle en tant que partie de la feuille individuelle (42), et **en ce que**, de préférence, la ligne de coupe ou d'affaiblissement (48) de la feuille individuelle (43), agencée à l'intérieur de la ligne de coupe (47) en forme de U, est réalisée approximativement en forme de U pour délimiter de préférence trois côtés de la languette d'ouverture (35).

8. Emballage selon la revendication 6 ou 7, **caractérisé en ce que** le revêtement de colle plat des feuilles individuelles (42, 43) est interrompu dans la zone de l'auxiliaire d'ouverture (18) au moyen d'une couche de colle continue en colle à effet durable, de préférence de telle sorte que, dans la zone des lignes de coupe (47) et des lignes d'affaiblissement (48), un motif de colle de préférence approximativement en forme de U est formé avec des bandes longitudinales (21) et des bandes transversales (22) de colle détachable, notamment de colle PSA, pour la fixation détachable de la languette de fermeture (20) en dehors de la zone de la languette d'ouverture (35).

9. Emballage selon la revendication 6, 7 ou 8, **caractérisé en ce que** la languette d'ouverture (35) formée par la feuille individuelle intérieure (43) est fixée, notamment sur toute sa surface, avec la couche de colle continue (44), sur le côté intérieur de la languette de fermeture (20) formée par la feuille individuelle (42).

10. Emballage selon la revendication 1 ou l'une des autres revendications, **caractérisé en ce que** la zone sans colle de la languette de fermeture (20) est plus grande que la zone ou la surface de l'ouverture (19), notamment en formant une bande sans colle d'environ 1,5 mm de large qui s'étend tout autour et entoure l'ouverture (19).

11. Procédé de fabrication d'emballages destinés à des cigarettes ou autres articles pour fumeurs, ledit emballage comprenant un emballage extérieur (25), de préférence sous la forme d'un emballage à boîte pliante/couvercle à charnière pourvu d'une partie boîte (26) et d'un couvercle (27), et comprenant un emballage intérieur sous la forme d'un bloc de feuilles pourvu d'un flanc (12) en feuille qui entoure un groupe de cigarettes de préférence sur tous les côtés, le bloc de feuilles (11) comportant un auxiliaire d'ouverture (18), de préférence dans la zone frontale d'une paroi avant intérieure (13) du bloc de feuilles (11) et au moins dans une sous-zone d'une paroi frontale intérieure (17), l'auxiliaire d'ouverture (18) comportant un moyen de fermeture fixé de préférence au côté extérieur du bloc de feuilles, à savoir une languette de fermeture (20) qui est fixée au bloc de feuilles (11) au moyen d'un adhésif détachable et étant au moins partiellement tirée dudit bloc de feuilles (11), afin d'ouvrir celui-ci et ainsi une ouverture de retrait (19) étant au moins partiellement libérée, la languette de fermeture (20) recouvrant complètement et sur tous les côtés l'ouverture de retrait (19) en position fermée, de préférence avec un bord ou une bande de recouvrement (21, 22, 23) qui s'étend tout autour, la languette de fermeture (20) étant exempte de colle dans la zone de l'ouverture de retrait (19) et, de préférence, dans la zone de la paroi avant intérieure (13), la languette de fermeture (20) comportant une languette d'actionnement (24) sans colle, des emballages largement terminés, à savoir des blocs de feuilles (11), étant séparés d'une enveloppe tubulaire continue formée par une bande de feuille (36) ou des flancs (12) étant séparées d'une bande de feuille (36) et étant ensuite pliés autour du contenu de l'emballage, **caractérisé par** les caractéristiques suivantes :
a) la bande de feuille (36) est pourvue d'évidements ou d'ouvertures formés par des procédés de séparation, notamment par découpage ou emboutissage, qui servent d'ouverture de retrait (19) du bloc de feuilles (11),
b) les évidements ou ouvertures sont agencés sur la bande de feuille continue (36) à des distances les uns des autres qui correspondent à la position, conforme à l'emballage, de l'ouverture de retrait (19) pour le bloc de feuilles (11) ou pour un flan (12) à séparer.

12. Procédé selon la revendication 11, **caractérisé en ce que**, pour former l'évidement ou l'ouverture de retrait, le flanc obtenu, à savoir la languette d'ouverture (35), est séparée et retirée de la bande de feuille (36) par emboutissage complet correspondant de celle-ci, notamment par aspiration ou par prise par aspiration sur un convoyeur et par éjection ultérieure, de préférence au moyen d'air comprimé.

13. Procédé selon la revendication 11, **caractérisé en ce que** l'ouverture de retrait (19) est réalisée dans la bande de feuille (36) par emboutissage partiel, notamment par emboutissage en forme de U, de telle sorte que la languette d'ouverture (35) reste sur la bande de feuille (36) avec une liaison partielle ou résiduelle, la languette d'ouverture (35) étant pliée contre la bande de feuille (36) en dehors de la zone de l'ouverture (19) pour dégager l'ouverture de retrait (19) et étant de préférence reliée à la bande de feuille (36), notamment par collage et/ou thermo-scellement.

14. Procédé selon la revendication 11 ou l'une des autres revendications, **caractérisé en ce que** la languette de fermeture (20), constituée d'un flan séparé, est appliquée contre le côté extérieur (ultérieur) du flan (12) ou de la bande de feuille (36), de préférence avant la mise en place d'une coupe de séparation ou d'un emboutissage pour l'ouverture de retrait (19), la languette de fermeture (séparée) (20) étant pourvue d'un motif de colle en forme de U ou d'un motif de colle en forme de cadre en colle (PSA) détachable, de telle sorte que la languette de fermeture (20) est reliée à la bande de feuille (36) exclusivement à l'extérieur de l'ouverture de celle-ci formant l'ouverture de retrait (19).

15. Procédé selon la revendication 11 ou l'une des autres revendications, **caractérisé en ce que** la position et la configuration de l'ouverture de retrait (19) et de la languette de fermeture (20) placée dans la zone de l'ouverture de retrait (19) sont contrôlées dans la zone de la bande de feuille continue (36) par des capteurs, notamment par un capteur (87) de préférence optoélectronique, qui est positionné de préférence sur le côté de la bande de feuille (36) opposé à la languette de fermeture (20), notamment de manière fixe, et détecte la zone de l'ouverture de retrait (19) avec la languette de fermeture (20), de préférence au moins la zone de la languette de fermeture (20) reconnaissable dans la zone de l'ouverture de retrait (19), notamment sur le côté intérieur de celle-ci, étant pourvue de marquages et/ou de colorations en surface qui forment un contraste avec la bande de feuille (36) au moins dans une zone entourant l'ouverture de retrait (19) et qui sont ainsi détectés par le capteur (87).

16. Procédé selon la revendication 11 ou l'une des autres revendications, **caractérisé par** les caractéristiques suivantes :
a) le positionnement correct de la languette de fermeture (20) par transfert sur la bande de feuille continue (36) est contrôlé par des capteurs, notamment en liaison avec des marques d'impression sur la bande de feuille (36),
b) ensuite, la position de la languette de fermeture (20) sur la bande de feuille (36) est contrôlée par des capteurs (86), de préférence optoélectroniques, de préférence par balayage d'au moins un bord de la languette de fermeture (20) appliquée sur la bande de feuille (36), les données balayées servant à commander une unité d'emboutissage (65) suivante.

17. Dispositif pour fabriquer des emballages (11) destinés à des cigarettes ou autres articles pour fumeurs à partir d'un flanc (12) enveloppant le contenu d'emballage en formant un bloc de feuilles (11), notamment un bloc d'étanchéité, le bloc de feuilles (11) comportant un auxiliaire d'ouverture (18), de préférence dans la zone frontale d'une paroi avant intérieure (13) du bloc de feuilles (11) et au moins dans une sous-zone d'une paroi frontale intérieure (17), l'auxiliaire d'ouverture (18) comportant un moyen de fermeture fixé de préférence au côté extérieur du bloc d'étanchéité, à savoir une languette de fermeture (20) qui est fixée au bloc de feuilles (11) au moyen d'un adhésif détachable et étant au moins partiellement tirée dudit bloc de feuilles (11), afin d'ouvrir celui-ci et ainsi une ouverture de retrait (19) étant au moins partiellement libérée, des emballages largement terminés, à savoir des blocs de feuilles (11), étant séparés par une coupe de séparation transversale d'une enveloppe tubulaire continue formée par une bande de feuille (36) ou des flancs (12) étant séparés d'une bande de feuille (36) et étant ensuite pliés autour du contenu de l'emballage, et dans un poste de transfert (76), des flancs de la languette de fermeture (20) pouvant être transférés d'une bande de support (56) sur la bande de feuille (36) dans la position relative conforme à l'emballage, **caractérisé par** les caractéristiques suivantes :
a) une unité d'emboutissage (65) sert à placer des lignes d'emboutissage ou de séparation pour réaliser une ouverture (19) de la bande de feuille (36) formant l'ouverture de retrait (19) du bloc de feuilles, à savoir en plaçant une coupe de séparation fermée en formant un rabat d'ouverture libre (35),
b) l'unité d'emboutissage (65) est agencée en aval du poste de transfert (76) dans la direction de déplacement de la bande de feuille (36), de telle sorte que, dans la zone de l'unité d'emboutissage (65), le rabat d'ouverture libre (35) peut être séparé et évacué dans la zone de la languette de fermeture (20) appliquée contre la bande de feuille (36), de préférence par aspiration sur un rouleau d'emboutissage (66) de l'unité d'emboutissage (65).
